# EUROPÄISCHE PATENTSCHRIFT

(11) **EP 1 042 207 B1**
(45) Veröffentlichungstag und Bekanntmachung des Hinweises auf die Patenterteilung: **08.05.2002**
(21) Anmeldenummer: 98962263.4
(22) Anmeldetag: 16.11.1998
(51) Int. Cl.: B65H 29/38, B65H 29/40

(54) **STAPELEINRICHTUNG**
STACKING DEVICE
DISPOSITIF D'EMPILAGE

(30) Priorität: 23.12.1997 DE 19757421
(43) Veröffentlichungstag der Anmeldung: 11.10.2000
(73) Patentinhaber: Wincor Nixdorf GmbH & Co KG, 33106 Paderborn (DE)
(72) Erfinder: LANDWEHR, Martin, D-33100 Paderborn (DE)
(86) Internationale Anmeldenummer: DE9803351
(87) Internationale Veröffentlichungsnummer: WO9933736

(56) Entgegenhaltungen:
- WO-A-97/34263
- US-A- 4 768 642
- PATENT ABSTRACTS OF JAPAN vol. 012, no. 495 (M-780), 23. Dezember 1988 & JP 63 212664 A (HITACHI LTD), 5. September 1988

## Beschreibung

Die Erfindung betrifft eine Stapeleinrichtung nach dem Oberbegriff des Anspruchs 1.

Eine solche Stapeleinrichtung ist in der JP 63-212 664 A1 beschrieben.

Stapeleinrichtungen der genannten Art werden u.a. in Geldautomaten eingesetzt. Sie dienen dort dazu, nacheinander aus Banknotenbehältern abgezogene Banknoten von einer Transporteinrichtung abzunehmen und auf einer Stapelfläche zu einem Banknotenstapel zusammenzutragen. Ein solcher Geldautomat ist beispielsweise aus der WO 97/34263 A1 bekannt. Die Banknoten werden dabei mit hoher Geschwindigkeit in einen Aufnahmespalt zwischen jeweils zwei Fingern eines sich drehenden Stapelrades eingeführt. Aufgrund des unvermeidlichen Schlupfes der Banknoten auf der Transporteinrichtung und der nicht immer senkrecht zur Transportrichtung ausgerichteten Vorderkante der Banknoten kann es zur Kollision zwischen den Banknoten und einem Finger kommen.

Nach der JP 63-212 664 A1 wird das Kollisionsproblem dadurch gelöst, daß ein drehbares Stapelrad mit einer Vielzahl von Fingern vorgesehen ist, die am Umfang einer eine Stapelradachse umgebenden Nabe befestigt sind, und zwischen denen jeweils ein Aufnahmespalt für blattförmiges Gut ausgebildet ist. Die Weite des Aufnahmespalts wird mit Hilfe einer stillstehenden Steuerscheibe abhängig von der Winkelposition des Stapelrades zwischen einer Offenstellung, in der das blattförmige Gut in diesen eingeführt werden kann, und einer das blattförmige Gut haltenden Stellung verstellt. Jeder Finger ist als erster Hebelarm eines um eine parallel zur Stapelradachse ausgerichtete Schwenkachse drehbaren zweiarmigen Hebels ausgebildet, wobei die Schwenkachse des Fingers einen seitlich von der Nabe abstehender Lagerzapfen axial durchsetzt. Der zweite Hebelarm ragt in das Innere der Nabe, wo er am Umfang der Steuerscheibe gleitet. Die aus der JP 63-212 664 A1 bekannte Anordnung besteht aus einer Vielzahl von Einzelteilen, deren Montage schwierig und zeitaufwendig ist.

In der US 4 768 642 A ist eine Transporteinrichtung für eine Vielzahl gleicher Güter beschrieben, die sequentiell an die Transporteinrichtung übergeben und in einer vorgegebenen Anzahl parallel abgegeben werden. Darin kommt ein endloses Transportband zum Einsatz, von dessen Außenumfang eine Vielzahl von Trennwänden senkrecht absteht. Zwischen benachbarten Trennwänden entsteht eine Kammer für die Aufnahme jeweils eines Exemplars des Transportguts. Bei den Umlenkrollen für das Transportband öffnen sich die Kammern trichterförmig. An einer solchen Stelle erfolgt die sequentielle Zuführung der Güter. Eine Einklemmung und damit ein Festhalten des Transportgutes in der Kammer ist nicht möglich, da ganz offensichtlich dessen Breite höchstens gleich dem Abstand der Trennwände sein darf. Der Vorschub des Transportbandes erfolgt nicht kontinuierlich, sondern taktmäßig, da das Transportband jeweils nach einem der vorgegebenen Anzahl von Gütern entsprechenden Vorschub angehalten werden muß, damit ein senkrecht zur Tansportrichtung des Transportbandes verstellbarer Schieber die Güter seitlich von letzterem herunterschieben kann.

Aufgabe der Erfindung ist es, eine einfache Stapeleinrichtung vorzuschlagen, bei dem die Gefahr einer Kollision einer Banknote mit dem Stapelrad minimiert wird.

Die Aufgabe wird für eine Stapeleinrichtung nach dem Oberbegriff des Anspruchs 1 durch die kennzeichnenden Merkmale des Anspruchs 1 gelöst.

Das Stapelrad ist erfindungsgemäß in einem Spritzgußverfahren aus Kunststoff, insbesondere kohlefaserverstärktem Polyäthylen (PACF) hergestellt und als elastisch verformbarer, in seinem von äußeren Krafteinwirkungen freien Zustand kreisförmiger Ring ausgebildet, an dessen Außenumfang die Finger einstückig angeformt sind.

Die Verstellung der Weite des Aufnahmespalts erfolgt in besonders einfacher Weise durch einen Ringformer, auf dem der Ring drehbar gelagert ist. Wenn der Ring entspannt und von äußeren Krafteinwirkungen frei ist, hat er Kreisform. Der Ringformer hat hingegen eine von der Kreisform abweichende Form. Wird der Ringformer in den Ring eingesetzt, nimmt der Ring eine unrunde Form an. Dabei spreizen sich die Finger, deren Befestigungsende in einem Bereich liegt in dem der Ring eine im Vergleich zu seiner Kreisform stärkere Krümmung erfährt, auseinander und der zwischen ihnen befindliche Aufnahmespalt wird weiter. Wird der Ring relativ zu dem Ringformer gedreht, so daß die vorgenannten Finger vom Bereich der stärkeren Krümmung in den Bereich gegenüber der Kreisform geringerer Krümmung gelangen, verringert sich die Weite des Aufnahmespalts. Dabei werden in dem Bereich des Stapelradumfangs, in dem die Banknoten von der Transporteinrichtung an das Stapelrad übergeben werden, die Finger auseinandergebogen, so daß sich eine große Weite für den Aufnahmespalt ergibt. In der das blattförmige Gut haltenden Position wird die Spaltweite dagegen so stark verringert, daß dieses zwischen den Fingern festgehalten wird. Hat sich das Stapelrad bis in einen Abgabebereich gedreht, wird der Abstand zwischen den Fingern wieder vergrößert, so daß das blattförmige Gut leicht aus dem Aufnahmespalt gestreift werden kann.

Gemäß einer bevorzugten Ausprägung der Erfindung ist am Innenumfang des Ringes zumindest auf einem Teil der Breite der Innenfläche eine Verzahnung angebracht, mit der ein angetriebenes Zahnrad kämmt. Der Bereich der Finger bzw. Aufnahmespalte bleibt dadurch von Antriebs- und Steuerelementen frei, mit denen eine Banknote kollidieren könnte.

Der Ringformer ist entsprechend einer ersten Ausführungsform als unrunde, vorzugsweise ovale Scheibe ausgebildet. Die Innenfläche des Ringes gleitet dabei auf der Umfangsfläche der Scheibe. Die Reibung zwischen beiden kann dabei durch geeignete Materialpaarungen oder durch Einfügen einer Kugellaufbahn gering gehalten werden.

Bei einer alternativen Ausführungsform ist der Ringformer aus wenigstens zwei zueinander fest angeordneten Zahnrädern gebildet, die mit der Verzahnung des Ringes kämmen. Bei einer bevorzugten Ausführungsform sind die Zahnräder die Planetenräder eines Planetengetriebes, dessen Antriebsrad axial zu der Stapelradachse angeordnet ist. Wird die Zahnradanordnung bzw. das Planetengetriebe in den Ring eingesetzt, nimmt dieser wiederum eine unrunde Form an.

Weitere Einzelheiten sind der Beschreibung und Zeichnung zweier Ausführungsbeispiele zu entnehmen. Darin zeigt:
- Fig. 1: ein Stapelrad in Seitenansicht,
- Fig. 2: ein erstes Ausführungsbeispiel einer Stapeleinrichtung in schematischer Seitenansicht,
- Fig. 3: ein zweites Ausführungsbeispiel einer Stapeleinrichtung in schematischer Seitenansicht.

In Figur 1 ist ein Stapelrad 10 in Seitenansicht dargestellt. Es enthält einen elastisch verformbaren Ring 12, der die Nabe des Stapelrades 10 bildet. An den Außenumfang des Ringes 12 ist eine Vielzahl von Fingern 14 angeformt, deren zwei jeweils einen bogenförmig gekrümmten Aufnahmespalt 16 zwischen sich einschließen. Die Form der Finger 14 ist an sich bekannt. Der Ring 12 hat in seinem von äußeren Krafteinwirkungen freien Zustand Kreisform mit einem Innendurchmesser d, mithin einen Innenumfang U. Die Innenfläche des Ringes 12 trägt eine Verzahnung 18. Das Stapelrad 10 ist einstückig in einem Spritzgußverfahren aus einem faserverstärkten Kunststoff, vorzugsweise aus kohlefaserverstärktem Polyäthylen (PACF) hergestellt.

In Fig. 2 ist ein erstes Ausführungsbeispiel 20 einer Stapeleinrichtung für blattförmiges Gut, insbesondere Banknoten 22, in schematischer Seitenansicht dargestellt. In der Stapeleinrichtung 20 sind mehrere der in Fig. 1 gezeigten Stapelräder 10 (nur eines ist zu sehen) jeweils auf einer feststehenden ovalen Scheibe 24 um eine gemeinsame Stapelradachse 26 drehbar gelagert. Die ovale Scheibe 24 hat einen kleinen Durchmesser D1 und einen großen Durchmesser D2, der größer als der Innendurchmesser d des von Krafteinwirkungen freien Ringes 12 ist. Ihr Umfang ist um ein geringes Maß kleiner als der Innenumfang U des Ringes 12, so daß der Ring 12 leicht und mit geringen Spiel auf der ovalen Scheibe 24 zu gleiten vermag.

Die ovale Scheibe 24 weist eine zu ihrer Umfangslinie hin offene Ausnehmung 28 auf, in die ein mit einer Antriebswelle 32 drehfest verbundenes Antriebsrad 32 eingebettet ist. Letzteres ist als Zahnrad ausgebildet, das mit der Verzahnung 18 des Ringes 12 kämmt. Wird das Antriebsrad 32 gedreht, läuft der Ring 12 um die ovale Scheibe 24 herum. Dabei spreizen sich die Finger 14', deren Befestigungsende 13 am Ring 12 in den Bereich des großen Durchmessers D2 der ovalen Scheibe 24 gelangt, von dem Ring 12 ab, so daß der zwischen ihnen liegende Aufnahmespalt 16' sich trichterförmig öffnet. In diesen Bereich mündet eine Zuführbahn 34 für Banknoten 22, die so sicher in den Aufnahmespalt 16' gelangen können.

Beim Drehen des Ringes 12 im Uhrzeigersinn biegen sich die Finger 14 wieder zurück, bis sie im Bereich des kleinen Durchmessers D1 der ovalen Scheibe 24 aneinander liegen. Der Aufnahmespalt 16 schließt sich also und klemmt dabei eine darin abgelegte Banknote 22 unverrückbar ein, so daß diese nicht verrutschen kann.

Beim Weiterdrehen des Ringes 12 läuft dieser in den unteren Bereich des großen Durchmessers D2, der Aufnahmespalt 16 öffnet sich wieder und gibt die Banknote 22 wieder frei. In diesem Bereich sind seitlich neben dem Stapelrad 10 Abstreifbleche 36 angeordnet, die die Banknote 22 in an sich bekannter Weise aus dem Aufnahmespalt 16 streifen und auf einem Stapeltisch 38 ablegen.

In Fig. 3 ist ein zweites Ausführungsbeispiel 40 einer Stapeleinrichtung für blattförmiges Gut, insbesondere Banknoten 22, in schematischer Seitenansicht dargestellt. Die Wirkungsweise entspricht der der Stapeleinrichtung 20 gemäß dem ersten Ausführungsbeispiel. Gleiche Teile sind mit gleichen Bezugszeichen gekennzeichnet. Statt der ovalen Scheibe 24 wird als Ringformer ein Planetengetriebe 42 mit zwei einander diametral gegenüberstehenden, als Zahnräder ausgebildeten Planetenrädern 44, 46 eingesetzt, deren Umfang an der Innenfläche des Ringes 12 abrollt, und die mit einem zweiten drehangetriebenen Antriebsrad 48 kämmen, dessen Antriebsachse 50 mit der Stapelradachse 26 zusammenfällt. Die Verzahnung der Planetenräder 46, 48 greift in die Verzahnung 18 des Ringes 12 ein. Dabei entspricht der Teilkreisabstand D3 der Außenumfänge der Planetenräder 46, 48 dem großen Durchmesser D2 der ovalen Scheibe 24 in Fig. 2. Ein dem kleinen Durchmesser D1 entsprechender Durchmesser ergibt sich durch die Eigensteifigkeit des Ringes 12.

Wird das zweite Antriebsrad 48 gedreht, dreht sich der Ring 12 unter Antrieb durch die Planetenräder 46, 48 um die Stapelradachse 26. Dabei spreizen sich die Finger 14', deren Befestigungsende 13 am Ring 12 in den Bereich der Planetenräder 46, 48 gelangt, von dem Ring 12 ab, so daß der zwischen ihnen liegende Aufnahmespalt 16' sich trichterförmig öffnet. In den Bereich des oberen Planetenrades 46 mündet die Zuführbahn 34 für Banknoten 22. Im Bereich des unteren Planetenrades 48 sind seitlich neben dem Stapelrad 10 Abstreifbleche 36 angeordnet, die die Banknote 22 in an sich bekannter Weise aus dem Aufnahmespalt 16 streifen und auf dem Stapeltisch 38 ablegen.

Der Ringformer kann auch so gestaltet sein, daß der Ring 12 eine von einem Oval abweichende unrunde Form annimmt. Beispielsweise könnte die Scheibe in dem ersten Ausführungsbeispiel nach Fig. 2 die Form eines Dreiecks mit abgerundeten Ecken haben. In dem zweiten Ausführungsbeispiel nach Fig. 3 könnten mehr als zwei Planetenräder zum Einsatz kommen. Der Ringformer kann auch aus wenigstens zwei räumlich fest zueinander angeordneten Zahnrädern bestehen, von denen nur eines drehangetrieben sein muß. In allen Fällen spreizen sich die Finger 14', deren Befestigungsende 13 am Ring 12 in den Bereich der den Ring 12 umlenkenden Ecken bzw. Planetenräder bzw. Zahnräder gelangt, von dem Ring 12 ab, so daß sich der zwischen ihnen liegende Aufnahmespalt 16' trichterförmig öffnet. Eine von einem Oval abweichende unrunde Form des Ringes 12 ist dann erforderlich, wenn die Zuführbahn 34 und das Abstreifblech 36 in einem anderen Winkel als 180° bezogen auf die Stapelradachse 26 zueinander angeordnet sind.

## Patentansprüche

1. Stapeleinrichtung (20, 40), umfassend ein drehbares Stapelrad (10) mit einer Vielzahl von Fingern (14), deren eines Ende (13) am Umfang einer eine Stapelradachse (26) umgebenden Nabe (12) befestigt ist, und zwischen denen jeweils ein Aufnahmespalt (16, 16') für blattförmiges Gut (22) ausgebildet ist, wobei die Weite des Aufnahmespalts (16, 16') abhängig von der Winkelposition des Stapelrades (10) zwischen einer Offenstellung, in der das blattförmige Gut (22) in diesen eingeführt werden kann, und einer das blattförmige Gut (22) haltenden Stellung verstellbar ist, **dadurch gekennzeichnet, daß** die Nabe (12) zusammen mit den Fingern (14) einstückig in einem Spritzgußverfahren aus Kunststoff, insbesondere kohlefaserverstärktem Polyäthylen (PACF) hergestellt und als elastisch verformbarer, in seinem von äußeren Krafteinwirkungen freien Zustand kreisförmiger Ring (12) ausgebildet ist und
der Ring (12) auf einem Ringformer (24, 42) drehbar gelagert ist, der den Ring (12) in eine unrunde, insbesondere ovale Form bringt, wobei sich der Aufnahmespalt (16') zwischen Fingern (14') vergrößert, deren Befestigungsende (13) am Ring (12) in einen Bereich gelangt, in dem der Ring (12) einen gegenüber seiner Kreisform kleineren Krümmungsradius (D1) annimmt, und beim Verlassen dieses Bereichs verkleinert.

2. Stapeleinrichtung nach Anspruch 1, **dadurch gekennzeichnet, daß** die Innenfläche des Ringes (12) zumindest auf einem Teil ihrer Breite eine Verzahnung (18) trägt, mit der ein Antriebsrad kämmt.

3. Stapeleinrichtung nach Anspruch 1 oder 2, **dadurch gekennzeichnet, daß** der Ringformer eine unrunde, an den Ecken abgerundete oder ovale Scheibe (24) ist und die Innenfläche des Ringes (12) mit geringem Spiel auf der Umfangsfläche der Scheibe (24) gleitet.

4. Stapeleinrichtung nach Anspruch 3, **dadurch gekennzeichnet, daß** die Scheibe (24) eine Ausnehmung (28) aufweist, in der das Antriebsrad (32) angeordnet ist.

5. Stapeleinrichtung nach Anspruch 3 oder 4, **dadurch gekennzeichnet, daß** zwischen den Ring (12) und die Scheibe (24) eine Kugellaufbahn eingefügt ist oder für den Ring (12) und die Scheibe (22) eine die Reibung gering haltende Materialpaarung vorgesehen ist.

6. Stapeleinrichtung nach Anspruch 1 oder 2, **dadurch gekennzeichnet, daß** der Ringformer wenigstens zwei Zahnräder (44, 46) umfaßt, deren Umfang an der Innenfläche des Ringes (12) abrollt, und von denen wenigstens eines drehangetriebenen ist.

7. Stapeleinrichtung nach Anspruch 6, **dadurch gekennzeichnet, daß** der Ringformer ein Planetengetriebe (42) mit wenigstens zwei Planetenrädern (44, 46) ist, die mit einem drehangetriebenen zweiten Antriebsradrad (48) kämmen, dessen Achse mit der Stapelradachse (26) zusammenfällt.

## Claims

1. Stacking apparatus (20, 40) comprising a rotatable stacking wheel (10) with a multiplicity of fingers (14), of which one end (13) is fastened on the circumference of a hub (12), enclosing a stackingwheel spindle (26), and between which there is formed in each case one receiving gap (16, 16') for sheet-like articles (22), it being the case that the width of the receiving gap (16, 16') can be adjusted, in dependence on the angle position of the stacking wheel (10), between an open position, in which the sheet-like articles (22) can be introduced into the gap, and a position in which the sheet-like articles (22) are retained, **characterized in that** the hub (12) together with the fingers (14) is produced in a single piece by injection moulding from plastic, in particular carbon-fibre-reinforced polyethylene, and is designed as an elastically deformable ring (12) which is circular in the state in which it does not have any external forces acting on it, and the ring (12) is mounted rotatably on a ring former (24, 42) which brings the ring (12) into a non-round, in particular oval shape, there being an increase in the size of the receiving gap (16') between fingers (14') of which the fastening end (13) on the ring (12) passes into a region in which the ring (12) assumes a radius of curvature (D2) which is smaller than its circular shape, and a decrease in size of said receiving gap as it leaves said region.

2. Stacking apparatus according to Claim 1, **characterized in that**, at least over part of its width, the inner surface of the ring (12) bears a toothing (18) with which a drive wheel meshes.

3. Stacking apparatus according to Claim 1 or 2, **characterized in that** the ring former is a non-round, rounded corner or oval plate (24), and the inner surface of the ring (12) slides with a small amount of play on the circumferential surface of the plate (24).

4. Stacking apparatus according to Claim 3, **characterized in that** the plate (24) has a recess (28) in which the drive wheel (32) is arranged.

5. Stacking apparatus according to Claim 3 or 4, **characterized in that** a ball race is introduced between the ring (12) and the plate (24), or a material pairing which keeps the friction low is provided for the ring (12) and the plate (24).

6. Stacking apparatus according to Claim 1 or 2, **characterized in that** the ring former comprises at least two gear wheels (44, 46), of which the circumference rolls on the inner surface of the ring (12) and of which at least one is driven in rotation

7. Stacking apparatus according to Claim 6, **characterized in that** the ring former is a planet gear mechanism (42) with at least two planet wheels (44, 46) which mesh with a second drive wheel (48) which is driven in rotation and of which the spindle coincides with the stackingwheel spindle (26).

## Revendications

1. Dispositif d'empilage (20, 40), comportant une roue d'empilage rotative (10) dotée d'une pluralité de doigts (14), dont une extrémité (13) est fixée à la périphérie d'un moyeu (12) entourant un axe (26) de la roue d'empilage, et entre lesquels est ménagée respectivement une fente de réception (16, 16') pour un article en feuille (22), la largeur de la fente de réception (16, 16') étant réglable en fonction de la position angulaire de la roue d'empilage (10) entre une position ouverte, dans laquelle l'article en feuille (22) peut être introduit dans celle-ci, et une position de maintien de l'article en feuille (22), **caractérisé en ce que** le moyeu (12), avec les doigts (14), est fabriqué en venue de matière dans un procédé de moulage par injection à partir d'une matière plastique, en particulier du polyéthylène renforcé par des fibres de carbone (PACF), et est conformé en anneau (12) qui a une forme circulaire lorsqu'il n'est pas soumis à l'action de forces extérieures et qui est déformable élastiquement, et **en ce que**
l'anneau (12) est monté de façon à pouvoir tourner sur un dispositif (24, 42) de mise en forme de l'anneau qui confère à l'anneau une forme non circulaire, en particulier ovale, la fente de réception (16') augmentant entre les doigts (14') dont l'extrémité (13) de fixation à l'anneau (12) arrive dans une zone dans laquelle l'anneau prend un rayon de courbure (D1) plus petit par rapport à sa forme circulaire, et diminue en quittant cette zone.

2. Dispositif d'empilage selon la revendication 1, **caractérisé en ce que** la surface intérieure de l'anneau (12) comporte, au moins sur une partie de sa largeur, une denture (18) avec laquelle s'engrène une roue menante.

3. Dispositif d'empilage selon la revendication 1 ou 2, **caractérisé en ce que** le dispositif de mise en forme de l'anneau est un disque (24) non circulaire, arrondi aux coins ou ovale et la surface intérieure de l'anneau (12) glisse avec un faible jeu sur la surface périphérique du disque (24).

4. Dispositif selon la revendication 3, **caractérisé en ce que** le disque (24) comporte un évidement (28) dans lequel est agencée la roue menante (32).

5. Dispositif d'empilage selon la revendication 3 ou 4, **caractérisé en ce qu'**une voie de roulement à billes est insérée entre l'anneau (12) et le disque (24) ou il est prévu d'associer des matériaux pour l'anneau (12) et le disque (22) de façon à obtenir un faible frottement.

6. Dispositif d'empilage selon la revendication 1 ou 2, **caractérisé en ce que** le dispositif de mise en forme de l'anneau comporte au moins deux roues dentées (44, 46) dont la périphérie roule sur la surface intérieure de l'anneau (12) et dont l'une au moins est entraînée en rotation.

7. Dispositif d'empilage selon la revendication 6, **caractérisé en ce que** le dispositif de mise en forme de l'anneau est un engrenage planétaire (42) doté d'au moins deux roues planétaires (44, 46) qui s'engrènent avec la seconde roue menante (48), entraînée en rotation, dont l'axe coïncide avec l'axe (26) de la roue d'empilage.
